# EUROPÄISCHE PATENTSCHRIFT

(11) **EP 0 167 760 B1**
(45) Veröffentlichungstag und Bekanntmachung des Hinweises auf die Patenterteilung: **02.05.1990**
(21) Anmeldenummer: 85106156.4
(22) Anmeldetag: 20.05.1985
(51) Int. Cl.: A47L 1/05, A47L 17/04, B24B 23/04, B26B 19/02, A45D 29/14, A47L 23/06

(54) **Schwingungsantrieb für Geräte und Werkzeuge**
Oscillating drive for utensils and tools
Entraînement oscillant pour ustensiles et outils

(30) Priorität: 28.05.1984 AT 1753/84
(43) Veröffentlichungstag der Anmeldung: 15.01.1986
(73) Patentinhaber: Lex, Franz, A-8020 Graz (AT)
(72) Erfinder: Lex, Franz, A-8020 Graz (AT)

(56) Entgegenhaltungen:
- FR-A- 1 603 472
- US-A- 2 270 309
- US-A- 2 912 706
- US-A- 3 139 101
- US-A- 3 502 915
- US-A- 4 005 502

## Beschreibung

Die Erfindung betrifft einen Schwingungsantrieb für Geräte und Werkzeuge, wie er im einleitenden Teil des Anspruchs 1 angegeben ist.

Der Antrieb eines Werkzeuges od. dgl. mittels oder unter Mitwirkung einer schwingend bewegten motorisch angetriebenen Masse bringt nicht nur eine Vereinfachung des Gerätes mit sich, sondern kann oftmals auch zu einer wesentlichen Verminderung der Motorantriebsleistung führen.

Ein Schwingungsantrieb der genannten Art ist beispielsweise bei dem in der EP-A-0 012 129 dargestellten Reinigungsgerät vorgesehen. Bei diesem ist das Werkzeug über einen Werkzeugträger am Ende eines als Antriebsteil bezeichneten Verbindungsteils mitschwingbar verbunden, welches seinerseits an dem einen Schwunggewicht zugewendeten Ende des Motorgehäuses befestigt ist. Gemäß dem dort zeichnerisch dargestellten Ausführungsbeispiel ist die aus den genannten Teilen bestehende Einheit an dem dem Schwunggewicht abgewendeten Ende pendelartig gehalten und im Bereich des Schwunggewichtes elastisch im Gerätegehäuse abgestützt, womit zweifellos Vorteile hinsichtlich einer Druckbelastung für die schwingende Einheit gegeben sind. Das Werkzeug wird dort infolge der Pendellagerung in eine kreisförmig pendelnde Umlaufbahn angetrieben. Es sind dabei auch Maßnahmen vorgesehen, um diese Antriebsbewegung in eine mehr oder weniger flach elliptische Umlaufbahn umzulenken. Wegen der Baulänge des Motors wird eine Antriebsbewegung mit großer Amplitude erzeugt, die nicht überall erforderlich ist.

Hier will die Erfindung Abhilfe schaffen. Die Erfindung geht von einem Schwingungsantrieb der anfangs genannten Art aus und ist im Anspruch 1 gekennzeichnet.

Die durch die Erfindung erreichten Vorteile sind daher im wesentlichen in bisher nicht möglichen weiteren Anwendungen des eingangs genannten Schwingungsantriebs zu sehen. Der besondere Vorteil der Erfindung ist darin gelegen, daß mittels einer schwingend bewegten Masse eine parallel zu einer Ebene gerichtete und/oder auch hin- und herschwingende Werkzeugbewegung unabhängig von deren Schwinglagerung auf ein Werkzeug od. dgl. übertragbar ist.

Durch weitere, in den abhängigen Ansprüchen dargestellte Maßnahmen werden gegenüber der bisher bekannten Ausbildung zusätzliche Vorteile erzielt.

So kann z. B. gemäß einer bevorzugten Ausführungsform der Erfindung vorgesehen sein, daß das Verbindungsteil mit dem vom Schwunggewicht und/oder Exzenter abgewendeten Eten des Motorgehäuses verbunden ist und in einer vorzugsweise pendelartige Schwingbewegungen der Antriebseinheit zulassenden Halterung im Gerätegehäuse lagert, wobei der Motor über das vorzugsweise in der Halterung lagernde Verbindungsteil hebelartig auf das Werkzeug oder den Werkzeugträger einwirkt. Diese erfindungsgemäße Maßnahme ist nicht nur bei Rasierapparaten, sondern auch bei anderen Antrieben von Bedeutung, weil damit auch Schwingungen mit geringen Amplituden kraftvoll mittels einer schwingend bewegten Masse übertragen werden können. Bei der eingangs genannten bekannten Ausbildung eines solchen Schwingungsantriebes ist dies wegen des grossen Abstandes zwischen dem Werkzeug und seiner Pendellagerung nicht möglich. Die Antriebseinheit kann dabei von einem Schwunggewicht und/oder einem Exzenter schwingend angetrieben sein und wird, je nach Ausbildung der Schwinglagerung eine kreisförmige bis flach ellyptische Taumelbewegung ausführen. Auch diese Antriebsbewegung kann erfindungsgemäß geradlinig und erforderlichenfalls auch hin- und herschwingend auf ein Werkzeug oder einen Werkzeugträger übertragen werden.

Dabei kann auch vorgesehen sein, daß zum Schwingantrieb der Antriebseinheit ein an der Motorwelle angeordneter Exzenter in eine zumindest mittelbar im bzw. am Gerätegehäuse senkrecht zur oszillierenden Schwinglagerung des Werkzeuges bzw. Werkzeugträgers angeordnete Schlitzführung eingreift. Nachdem dadurch auch das Drehmoment der Motorwelle eine direkte Antriebsübertragung ausübt, kann im Zusammenwirken mit der schwingend bewegten Umwuchtmasse eine besonders wirksame Antriebsbewegung zustande kommen. Auch diese ist gemäß der Erfindung geradlinig und gegebenenfalls hin- und herschwingend auf ein Werkzeug o. dgl. übertragbar.

Die übrigen Ansprüche der Erfindung betreffen im wesentlichen Maßnahmen zur Schwinglagerung der Antriebseinheit. Insbesondere werden damit dem Verbindungsteilende der Antriebseinheit eine flach ellyptische bis hin- und herschwingende Pendelbewegung übermittelt, sodaß die Gleitführung eines am Gerätegehäuse hin- und herbewegbar gelagerten Werkzeuges weniger stark belastet wird. Damit werden auch Verkantungen in der Gleitführung vermieden und die Lebensdauer derselben verlängert.

Auch sind erfindungsgemäße Maßnahmen vorgesehen, die eine zusätzliche, gegebenenfalls eine andere Antriebsbewegung mittels einer schwingend angetriebenen Masse ermöglichen.

Die Erfindung wird anhand eines motorischen Rasierapparatus näher erläutert, wobri der Übersicht wegen zwei unterschiedliche Ausführungsbeispiel zeichnerisch dargestellt sind. Es zeigen: Fig. 1 im Längsschnitt einen Rasierapparat, dessen Schnittelement erfindungsgemäß von einem durch ein Schwunggewicht schwingend bewegten Motor oszillierend angetriebene ist, Fig. 2 in größerem Maßstab die Antriebsverbindung zwischen Verbindungsteil und Schnittelement von Fig. 1, Fig. 3 im Längsschnitt einen weiteren Rasierapparat, dessen Schnittelement erfindungsgemäß von einem durch einen Exzenter schwingend bewegten Motor oszillierend angetrieben ist, Fig. 4 eine Draufsicht zu Fig. 3 mit abgenommener Gehäusehälfte, Fig. 5 einen Querschnitt nach der Linie I-I in Fig. 3 und Fig. 6 eine auf einen Rahmen montierte Antriebseinheit gemäß Fig. 1 und Fig. 3 in Ansicht.

In Fig. 1 und 3 ist der Schwingungsantrieb für einen Rasierapparat dargestellt, welcher Antrieb mittels der Masse eines durch ein Schwunggewicht 3 und/oder einen Exzenter 22 schwingend bewegten Motors 1 durchgeführt wird, der zumindest mit einem Verbindungsteil 5 eine Antriebseinheit 8 bildet, die im bzw. am Gerätegehäuse 10 schwingbar gehalten ist und ihre Schwingbewegung auf ein als Schnittelement ausgebildetes Werkzeug 14 überträgt.

Erfindungsgemäß ist das Schnittelement 14 für sich im Gerätegehäuse 10 in an sich bekannter Weise im wesentlichen oszillierend gelagert und es steht die zumindest aus dem schwingend bewegten Motor 1 und dem Verbindungsteil 5 bestehende Antriebseinheit 8 mit ihrem Verbindungsteilende 5' mit dem Schnittelement 14 in unmittelbar Antriebsverbindung. Dabei ist das Verbindungsteil 5 mit dem vom Schwunggewicht 3 bzw. vom Exzenter 22 abgewendete Ende des Motorgehäuses 1' verbunden und in einer vorzugsweise pendelartige Schwingbewegungen der Antriebseinheit 8 zulassenden Halterung 9 im Gerätegehäuse 10 gelagert. Der Motor 1 wirkt dadurch über das vorzugsweise in der Halterung 9 liegende Verbindungsteil 5 hebelartig auf das Schnittelement 14 ein.

Gemäß Fig. 1 ist das Verbindungsteilende 5' der Antriebseinheit 8 in einer im Schnittelement 14 angeordneten, senkrecht zur Richtung seiner im wesentlichen oszillierenden Bewegung ausgerichteten Schlitzführung 15 bewegbar. Falls die Halterung 9 ähnlich wie das Pendellager in der EU-PA 0 012 129 als Kugelgelenk ausgebildet ist, wird die Antriebseinheit 8 eine taumeiartige Schwingbewegung ausführen. Nachdem das Antriebsteilende 5' in unmittelbarer Antriebsverbindung mit dem eine Schlitzführung 15 aufweisenden und oszillierend am Gerätegehäuse 10 gelagerten Schnittelement 14 steht, wird dieses in Richtung seiner Schwinglagerung oszillierend angetrieben. Um nun die Antriebseinheit 8 in eine vorteilhaftere Umlaufbahn, nämlich in eine elliptisch schwingende Taumelbewegung zu bringen, ist vorgesehen, daß zur Schwinglagerung der Antriebseinheit 8 eine in Richtung der Schlitzführung 15 für das Verbindungsteilende 5' orientierte Schwenkachse 9' als Halterung dient. Die Schwenkachse 9' besteht vorzugsweise aus zwei einander gegenüberliegend angeordneten Gummibolzen, die einerseits mit dem Ansatz 4 des Antriebsteiles 5 verbunden sind und andereseits mit dem aus zwei Teilen 10'u. 10" bestehenden Gerätegehäuse mit den Schrauben 12 befestigt sind. Damit ist die Antriebseinheit 8 in dem in nicht näher dargestellter Weise durch weitere Schrauben zusammengefügten Gehäuse 10 elastisch schwingbar gelagert und wird dadurch eine elliptisch schwingende Taumelbewegung ausführen.

Die in der Halterung 9' gelagerte Antriebseinheit 8 ist an dem dem Schwunggewicht 3 zugewendeten Ende gegenüber dem Gerätegehäuse 10 zusätzlich elastisch abgestützt. Die Abstützung besteht aus zwei einander gegenüberliegenden, zwischen dem Gerätegehäuse 10 und einer mittelbar auf der Motorwelle 2 laufenden Buchse 20 angeordneten Schraubenfedern 21, die richtungsgleich mit der Schlitzführung 15 orientiert liegen. Die Buchse 20 ist dabei an einem Ansatz des auf der Motorwelle 2 befestigten Schwunggewichtes 3 laufend angeordnet. Dadurch wird das Antriebsteilende 5' der Antriebseinheit 8 eine flach elliptische Umlaufbahn einnehmen.

Der im wesentlichen aus dem Schnittelement 14, dem Scherblatthalter 18 und dem Scherblatt 17 bestehende sogenannte Scherkopf 19 kann im übrigen gleich wie bei an sich bekannten motorisch angetriebenen Rasierapparaten ausgebildet sein. Auch in dieser Figur nicht näher dargestellte elektrische Einrichtungen, wie z. B. ein Schalter, können wie bekannte am Gerätegehäuse 10 angeordnet sein.

Die Fig. 2 zeigt das Schnittelement 14 in einer unmittelbaren Antriebsverbindung mit dem Verbindungsteilende 5' der Antriebseinheit 8. Um eine Verkantung zu verhindern, ist die Schlitzführung 15 abgerundet. Das Schnittelement 14 ist in Achsrichtung der Antriebseinheit 8 beweglich und wird, wie Fig. 1 zeigt, durch die Druckfeder 16 gegen die Innenseite des Scherblattes 17 gedrückt. Das Schnittelement 14 ist dabei in einem als Werkzeugträger wirkenden Trägerelement 14' eingesetzt.

Gemäß Fig. 3 u. 4 ist zum Schwingabtrieb der Antriebseinheit 8 ein an der Motorwelle 2 angeordneter Exzenter 22 vorgesehen, der zumindest mittelbar in eine im Gerätegehäuse 10 senkrecht zur oszillierenden Schwinglagerung des Schnittelementes 14 angeordnete Schlitzführung 15' eingreift. Gemäß Fig. 5 ist die Schlitzführung 15' in einem Lagerteil 24 gelegen, welches an beiden Enden mit in Richtung der Schlitzführung 15' angeordneten Achsen 28 endet. Dabei ist das Lagerteil 24 mit den Achsen 28 in Ansätzen 29 der Gehäuseteil 10' bzw. 10" in Schwenkrichtung des Schnittelementes 14 schwenkbar gelagert.

Unter der Voraussetzung, daß dabei die Antriebseinheit 8 in oben genannter Weise, nämlich mittels eines Kugelgelenkes oder einander gegenüberliegenden Gummibolzen 9' o. dgl. schwingbar bzw. schwenkbar im Gerätegehäuse 10 gelagert und ggf. zusätzlich elastisch abgestützt ist, wird diese ebenso eine kreisförmige oder elliptische Taumelbewegung ausführen.

Gemäß Fig. 3 u. 4 ist zur Schwinglagerung der Antriebseinheit 8 in Richtung der Schlitzführung 15' für den Exzenter 22 orienterte Schwenkachse 9" vorgesehen, welche im wesentlichen starr ausgebildet ist. Die Antriebseinheit 8 kann dadurch nur mehr eine Schwenkbewegung ausführen, wobei dem Antriebsteilende 5' eine hin-und herschwingende Pendelbewegung übermittelt wird. Das Schnittelement 14, welches in der selben Weise wie Fig. 1 zeigt, im Gerätegehäuse 10 angeordnet sein kann, benötigt dadurch für eine hin- und herschwingende Bewegung keine Schlitzführung mehr. Die Schwenkachse 9" ist im Lagerteil 25 eingepreßt, welches über die elastische Unterlage 26 am Gehäuseteil 10" befestigt ist. Es sind auch an sich bekannte Mittel, nämlich zwei einander in Schwingrichtung des Schnittelementes 14 an der Antriebseinheit 8 eingreifende elastische Elemente, wie z. B. Schraubenfedern 27, vorgesehen, durch welche die Grenzen bzw. die Amplitude der Schwingbewegung der Antriebseinheit 8 einstellbar sind. Dieselben sind zwischen dem Lagerteil 25 und dem Verbindungsteil 5 angeordnet.

Gemäß Fig. 1 bis 4 weist das Verbindungsteilende 5' der Antriebseinheit 8 einen an sich bekannter Mitnehmer 37 für eine Haarschneideansatzteil eines Rasierapparatus auf. Es können aber am Verbindungsteil 5 auch andere Antriebselemente, wie z. B. Gestänge o. dgl., für die Ubertragung der Antriebsbewegung auf eine Antriebsachse oder Antriebswelle angeschlossen sein. Die Übertragung kann auch auf eine fortschreitend wirkende Antriebsbewegung hinzielen.

Gemäß Fig. 4 ist der Motor 1 der Antriebseinheit 8 von zwei aufladbaren Batterien 30 angetrieben, welche über die Gerätebuchse 31 von einem nicht dargestellten Ladegerät aufgeladen werden können. Der Motor 1 wird durch den Ein- und Ausschalter 32 betätigt.

Gemäß Fig. 6 ist die Antriebseinheit 8 auf einen eine elastische Unterlage 36 aufweisenden Rahmen 34 montiert. Die Antriebseinheit 8 kann dadurch auch unabhängig vom Gehäuse 10 zusammengesetzt und erst dann erforderlichenfalls im Gehäuse 10 eingesetzt werden.

Die erfindungsgemäßen Vorteile können auch durch eine andere als oben dargestellte Schwinglagerung der Antriebseinheit 8 erzielt werden. Insbesondere kann anstelle der beispielsweise dargestellten Achslagerung 9 die Antriebseinheit 8 auch in einem Kugelgelenk schwingbar oder shwenkbar gelagert sein. Auch kann die Antriebseiheit 8 wie in der EU-PA 0 012 129 dargestellt, im Gehäuse 10 schwingbar gelagert sein. Die Halterung 9 für die Schwingeinheit 8 kann auch zwischen dem Gehäuse 10 und dem Motorgehäuseende 1' angeordnet sein und z. B. aus einem Kardangelenk bestehen. Auch können Schwunggewicht 3 und/oder Exzenter 22 auf einem am Motor 1 mitschwingbar, durch die Motorwelle 2 angetriebenen Vorgelegerad angeordnet sein. Das Werkzeug oder ein dieses aufnehmende Werkzeugträger kann anstelle einer Schlittenführung auch mittels Schwingbolzen o.dgl. am bzw. im Gerätegehäuse schwingbar gelagert sein, sodaß eine parallel zu einer Ebene gerichtete Antriebsbewegung auch kreisförmig übertragen werden kann.

Die Erfindung beziegt sich keineswegs nur auf den beispielsweise dargestellten Rasierapparat-Antrieb. So können u. a. auch Geräte zur Oberflächenbehandlung oder -bearbeitung o. dgl. erfindungsgemäß angetrieben sein.

## Patentansprüche

1. Schwingungsantrieb für Geräte und Werkzeuge mit einem Elektromotor (1), mit dessen aus dem Motrogehäuse (1') ragenden Welle (2) ein exzentrisches Schwunggewicht (3) und/oder ein Exzenter (22) verbunden ist, wobei der Motor (1) mit dem exzentrischen Schwunggewicht (3) und/ oder dem Exzenter (22) und einem mit dem Motorgehäuse (1') fest verbundener Verbindungsteil (5) eine im bzw. am Gerätegehäuse (10) schwingbar gelagerte Antriebseinheit (8) für ein von dem Verbindungsteil (5) bewegbares Werkzeug (14) oder einen an diesen anschließenden Werkzeugträger (14') bildet, wobei die Antriebseinheit (8) zusätzlich elastisch und/oder gleitbar am Gerätegehäuse (10) abgestützt ist, dadurch gekennzeichnet, daß das Verbindungsteil (5) an dem vom Schwunggewicht (3) bzw. vom Exzenter (22) abgewendeten Ende des Motorgehäuses (1') befestigt ist und daß die so gebildete Antriebseinheit (8) im Bereich des Verbindungsteils (5) am Gerätegehäuse (1) schwenkbar gelagert ist.

2. Schwingungsantrieb nach Anspruch 1, dadurch gekennzeichnet, daß die Antriebseinheit (8) mittels einer senkrecht zur Motorwelle (2) angeordneten, gegebenenfalls starr ausgebildeten Achse (9' bzw. 9") schwingbar gelagert ist.

3. Schwingungsantrieb nach Anspruch 1 oder 2, mit einem an der Motorwelle (2) angeordneten Exzenter (22), dadurch gekennzeichnet, daß der Exzenter (22) in einem im Gerätegehäuse (10) senkrecht zur Motorwelle (2) gelegene Schlitzführung (15') antriebsübertragend eingreift.

4. Schwingungsantrieb nach Anspruch 3, dadurch gekennzeichnet, daß die Schlitzführung (15') im Gerätegehäuse (10) mitschwenkbar gelagert ist.

5. Schwingungsantrieb nach Anspruch 1 oder 2, mit einem an der Motorwelle (2) exzentrisch befestigten Schwunggewicht (3), dadurch gekennzeichnet, daß die Antriebseinheit (8) im Bereich des Schwunggewichtes (3) zusätzlich elastisch gegenüber dem Gerätegehäuse (10) angestützt ist.

6. Schwingungsantrieb nach Anspruch 5, dadurch gekennzeichnet, daß die elastische Abstützung aus zwei gegenüberliegenden, richtungsgleich zu den Schlitzführungen (15, 15) im Gerätegehäuse (10) angeordneten Schraubenfedern oder dergleichen besteht.

7. Schwingungsantrieb nach einem der Ansprüche 1 bis 6, dadurch gekennzeichnet, daß das Verbindungsteil (5) der Antriebseinheit (8) Antriebselemente, wie z. B. einen an sich bekannten Mitnehmer (37) für ein Haarschneideansatzteil eines Rasierapparates aufweist oder an diesen Verbindungsteil (5) Gestänge od. dgl. für die Übertragung der Antriebsbewegung auf eine Antriebsachse bzw. -welle od. dgl. angeschlossen sind.

8. Schwingungsantrieb nach einem der Ansprüche 1 bis 7, dadurch gekennzeichnet, daß die Antriebseinheit (8) vorzugsweise auf einer elastischen Unterlage (36) im oder auf einen Rahmen (34) montiert ist und Antriebseinheit (8) und Rahmen (34) gegebenfallse vom Gehäuse (10) umschlossen sind.

## Revendications

1. Une commande vibratoire pour des appareils et outils se composant d'un moteur électrique, (1) avec l'arbre (2) duquel, faisant saillie du boîtier du moteur (1'), est raccordé un poids excentrique (3) et/ou une came (22), le moteur (1) avec le poids excentrique (3) et/ou la came (22) ainsi qu'avec un élément de raccordement (5) rigidement raccordé au boîtier du moteur (1') constituant une unité d'entraînement (8) installée de façon orientable dans ou sur le boîtier de l'appareil (10) pour un outil (14) amovible à partir de l'élément de raccordement (5) ou pour un porte-outils (14') attaché à cet élément de raccordement (5), l'unité d'entraînement (8) en sus étant appuyée de façon élastique et/ou glissante sur le boîtier de l'appareil (10), caractérisée par le fait que l'élément de raccordement (5) est fixé au bout du boîtier de moteur (1') opposé au poids excentrique (3) ou à la came (22) et que l'unité d'entraînement (8) se composant de la façon décrite est installée de façon orientable sur le boîtier de l'appareil (10) dans la zone de l'élément de raccordement (5).

2. Une commande vibratoire selon revendication 1, caractérisée par le fait que l'unité d'entraînement (8) est installée defaçon orientable à l'aide d'un essieu (9 ou 9') disposé de façon perpendiculaire sur l'arbre du moteur (2), l'essieu (9 ou 9') le cas échéant étant d'une construction rigide.

3. Une commande vibratoire selon les revendications 1 ou 2, y compris une came (22) disposée sur garbre du moteur (2), caractérisée par le fait que la came (22) s'engrène dans un guide à rainure (15') disposée de façon perpendiculaire sur l'arbre du moteur (2) dans le boîtier de l'appareil (10), la came (22) mentionnée transmettant la force d'entraînement.

4. Une commande vibratoire selon revendication 3, caractérisée par le fait que le guide à rainure (15') dans le boîtier de l'appareil (10) est également orientable.

5. Une commande vibratoire selon les revendications 1 ou 2, y compris un poids (3) fixé à l'arbre du moteur (2) de façon excentrique, caractérisée par le fait que l'unité d'entraînement (8) est en sus appuyée de façon élastique contre le boîtier de l'appareil (10) dans la zone du poids excentrique (3).

6. Une commande vibratoire selon revendication 5, caractérisée par le fait que l'appui élastique se compose de deux ressorts à boudin ou équivalent opposés à l'appui et disposés dans un sens égal aux guides à rainure (15, 15') dans le boîtier de l'appareil (10).

7. Une commande vibratoire selon l'une des revendications 1 à 6, caractérisée par le fait que l'élément de raccordement (5) de l'unité d'entraînement (8) possède des éléments d'entraînement, tels que, p.ex., un toc (37) connu en général, pour une attache à couper les cheveux d'un rasoir électrique, ou que des tiges ou équivalent sont raccordées à cet élément de raccordement (5) servant à transmettre le mouvement d'entraînement à l'essieu ou arbre de commande ou équivalent.

8. Une commande vibratoire selon l'une des revendications 1 à 7, caractérisée par le fait que l'unité d'entraînement (8) est montée de préférence sur un support élastique (36) dans ou sur un cadre (34) et que l'unité d'entraînement (8) et le cadre (34) sont, le cas échéant, entourés du boîtier (10).

## Claims

1. A vibratory drive suitable for appliances and tools, consisting of an electric motor (1), an eccentric weight (3) and/or a cam (22) being connected to the shaft (2) projecting from the motor housing (1'), the motor (1) together with the eccentric weight (3) and/orthe cam (22) as well as a connecting element (5) rigidly mounted to the motor housing (1') constituting a driving unit (8) pivotably mounted in or on the appliance housing (10) and suitable for a tool (14) moveable from the connecting element (5) or for a tool carrier (14') fitted to the said connecting element (5), the driving unit (8) additionally being elastically and/or slideably supported on the appliance housing (10), caracterized in such a way that the connecting element (5) is fixed to the motor housing end (1') opposite to the eccentric weight (3) or the cam (22) and that the driving unit (8) designed in such a way is pivotably mounted on the appliance housing (10) in the area of the connecting element (5).

2. A vibratory drive according to claim 1, characterized in such a way that the driving unit (8) is pivotably mounted by means of an axle (9' or 9") arranged normal to the motor shaft (2) and, under the circumstances, rigidly designed.

3. A vibratory drive according to claims 1 or 2 with a cam (22) arranged at the motor shaft (2), characterized in such a way that the cam (22) engages into a slotted guide (15') arranged normal to the motor shaft (2) in the appliance housing (10), the cam (22) transmitting the driving motion.

4. A vibratory drive according to claim 3, characterized in such a way that the slotted guide (15') in the appliance housing (10) is also pivotably mounted.

5. A vibratory drive according to claims 1 or 2, provided with a weight (3) eccentrically fixed to the motor shaft (2), characterized in such a way that the driving unit (8) is in addition elastically supported towards the appliance housing (10) in the area of the eccentric weight (3).

6. A vibratory drive according to claim 5, characterized in such a way that the elastic support consists of two opposite helical springs or equivalent, arranged in a direction equal to the slotted guides (15, 15') in the appliance housing (10).

7. A vibratory drive according to one of the claims 1 to 6, characterized in such a way that the connecting element (5) of the driving unit (8) is provided with driving elements, such as a generally known tappet (37) for a hair clipping attachment of a razor, or that rods or equivalent are connected to the said connecting element (5), suitable for transmitting the driving motion to a driving axle or shaft or equivalent.

8. A vibratory drive according to one of the claims 1 to 7, characterized in such a way that the driving unit (8) is preferably mounted on an elastic pad (36) in or on a frame (34) and that the driving unit (8) and the frame (34) are, under the circumstances, enclosed by the housing (10).
